# EUROPÄISCHE PATENTSCHRIFT

(11) **EP 3 992 050 B1**
(45) Veröffentlichungstag und Bekanntmachung des Hinweises auf die Patenterteilung: **25.02.2026**
(21) Anmeldenummer: 21200769.4
(22) Anmeldetag: 04.10.2021
(51) Int. Cl.: B61C 17/04

(54) **FAHRZEUGKÜHLANLAGE**
VEHICLE COOLING SYSTEM
INSTALLATION DE REFROIDISSEMENT DE VÉHICULE

(30) Priorität: 09.10.2020 DE 102020212791
(43) Veröffentlichungstag der Anmeldung: 04.05.2022
(73) Patentinhaber: MAHLE International GmbH, 70376 Stuttgart (DE)
(72) Erfinder: GÄHR, Thomas, 70190 Stuttgart (DE); KRIEGELSTEIN, Edgar, 71636 Ludwigsburg (DE); RENZ, Marco, 73732 Esslingen (DE); WEIKE, Thomas, 71570 Oppenweiler (DE)
(74) Vertreter: BRP Renaud & Partner mbB Rechtsanwälte Patentanwälte Steuerberater

(56) Entgegenhaltungen:
- CN-U- 203 381 629
- CN-U- 205 220 664
- DE-B- 1 140 018

## Beschreibung

Die vorliegende Erfindung betrifft eine Fahrzeugkühlanlage.

Komponenten eines Schienenfahrzeuges, wie Stromrichter oder Transformatoren eines Triebzugs, können über eine Fahrzeugkühlanlage bzw. einen Kühlturm gekühlt werden.

Aus der CN 205 220 664 U ist ein Kühlturm mit einem einzigen Ausgleichsbehälter bekannt, wobei der Ausgleichsbehälter so am Kühlturm angeordnet ist, dass sich eine asymmetrische Massenverteilung ausbildet, wodurch eine mechanische Stabilität des Kühlturms aufgrund der erhöhten Lage des Gesamtschwerpunktes reduziert wird. Hierdurch ergibt sich ein weiterer Nachteil dahingehend, dass das Aufnahmevolumen des Ausgleichsbehälters stark begrenzt ist, um eine maximale asymmetrische Massenverteilung des Kühlturms im Lichte der erforderlichen mechanischen Stabilität bzw. Standfestigkeit nicht zu überschreiten. Ähnliche Kühlsysteme sind aus der CN 203 381 629 U und aus der DE 11 40 018 B bekannt.

Die vorliegende Erfindung beschäftigt sich daher mit dem Problem, eine verbesserte oder zumindest eine alternative Ausführungsform einer Fahrzeugkühlanlage anzugeben, die insbesondere eine verbesserte mechanische Stabilität bzw. Standfestigkeit und/oder ein höheres Aufnahmevolumen aufweisen.

Dieses Problem wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, ein Ausgleichbehältersystem auszubilden, welches mehrere separat ausgebildete Einzelausgleichsbehälter aufweist, die bezüglich einer Umfangsrichtung um ein Gebläsegehäuse, insbesondere symmetrisch, also hinsichtlich der Geometrie, und/oder massensymmetrisch, also hinsichtlich der Masse, verteilt angeordnet sind.

Die erfindungsgemäße Fahrzeugkühlanlage, insbesondere für ein Schienenfahrzeug, weist eine Gebläsevorrichtung zur Erzeugung eines Kühlluftstromes entlang einer Hauptströmungsrichtung auf. Ferner weist die Fahrzeugkühlanlage ein Gebläsegehäuse zur Strömungsführung des durch die Gebläsevorrichtung erzeugten Kühlluftstromes auf, wobei das Gebläsegehäuse einen Strömungsraum ausbildet, den der durch die Gebläsevorrichtung erzeugte Kühlluftstrom durchströmen kann.

Die Hauptströmungsrichtung kann parallel zu einer Längsmittelachse des Gebläsegehäuses ausgerichtet sein. Die Umfangsrichtung, insbesondere die Umfangsrichtung um das Gebläsegehäuse, kann um die Hauptströmungsrichtung und/oder die Längsmittelachse des Gebläsegehäuses ausgerichtet sein. Hierbei kann die Umfangsrichtung in einer Querebene liegen, die quer und/oder senkrecht zur Hauptströmungsrichtung und/oder zur Längsmittelachse des Gebläsegehäuses ausgerichtet ist.

Ferner weist die Fahrzeugkühlanlage einen vom Kühlluftstrom durchströmbaren Kühlluft-Kühlflüssigkeits-Wärmeübertrager zur Kühlung einer Kühlflüssigkeit auf, die den Kühlluft-Kühlflüssigkeits-Wärmeübertrager in Form eines Kühlflüssigkeitsstromes fluidisch getrennt vom Kühlluftstrom durchströmen kann.

Die Fahrzeugkühlanlage umfasst ein Ausgleichbehältersystem, insbesondere ein modulares Ausgleichbehältersystem, für die Kühlflüssigkeit, welches mehrere separat ausgebildete Einzelausgleichsbehälter aufweist, die mittels Kühlflüssigkeitsleitungen fluidisch miteinander verbunden sind und die in der Umfangsrichtung verteilt und voneinander beabstandet außen am Gebläsegehäuse angeordnet sind. Die voneinander beabstandet angeordnete Einzelausgleichsbehälter können im Wesentlichen gleichartig, insbesondere gleichartig, ausgebildet sein. Die Kühlflüssigkeitsleitungen können bezüglich der Einzelausgleichsbehälter separat ausgebildet sein. Unter "außen am Gebläsegehäuse" kann zu verstehen sein, dass die Einzelausgleichsbehälter außerhalb des Strömungsraumes angeordnet sind, wobei der Strömungsraum durch das Gebläsegehäuse begrenzt und/oder abgegrenzt ist.

Der Kühlluft-Kühlflüssigkeits-Wärmeübertrager kann fluidisch mit einem geschlossenen Kühlflüssigkeits-Kreislauf verbunden sein. Das Ausgleichbehältersystem, insbesondere wenigstens Einzelausgleichsbehälter, kann fluidisch mit diesem Kühlflüssigkeits-Kreislauf verbunden sein.

Die Einzelausgleichsbehälter können bezüglich der Umfangsrichtung im Wesentlichen äquidistant, insbesondere äquidistant, außen am Gebläsegehäuse angeordnet sein. Die Einzelausgleichsbehälter können jeweils bezüglich der Hauptströmungsrichtung und/oder bezüglich der Längsmittelachse des Gebläsegehäuses eine Längserstreckung aufweisen, die wenigstens 50%, insbesondere wenigstens 75% oder wenigstens 85%, der Längserstreckung des Gebläsegehäuses bezüglich der Hauptströmungsrichtung und/oder bezüglich der Längsmittelachse entspricht. Die Einzelausgleichsbehälter können jeweils bezüglich der Hauptströmungsrichtung und/oder bezüglich der Längsmittelachse des Gebläsegehäuses eine Längserstreckung aufweisen, die der Längserstreckung des Gebläsegehäuses bezüglich der Hauptströmungsrichtung und/oder bezüglich der Längsmittelachse entspricht.

Die Einzelausgleichsbehälter können jeweils am Gebläsegehäuse lose anliegend angeordnet sein und/oder bezüglich des Gebläsegehäuses verschiebbar angeordnet sein. Hierdurch kann verhindert werden, dass die Gewichtskraft der Einzelausgleichsbehälter und die Gewichtkraft der in den Einzelausgleichsbehältern aufgenommen Kühlflüssigkeit auf das Gebläsegehäuse übertragen und/oder in das Gebläsegehäuse eingeleitet wird. Somit hat das Gewicht des Ausgleichbehältersystems, insbesondere das Gewicht der im Ausgleichbehältersystem aufgenommenen Kühlflüssigkeit, keinen Einfluss auf die mechanische Ausgestaltung des Gebläsegehäuses, die eine ausreichende mechanische Widerstandfähigkeit des Gebläsegehäuses gewährleistet.

Das Ausgleichbehältersystem kann ein Aufnahmevolumen von wenigstens 100 L (bzw. 0,10 m³), insbesondere von 200 bis 320 L (bzw. 0,20 bis 0,32 m³), zur Aufnahme der Kühlflüssigkeit aufweisen. Dieses Aufnahmevolumen kann im Wesentlichen gleichverteilt, insbesondere gleichverteilt, bezüglich der separat ausgebildeten Einzelausgleichsbehälter des Ausgleichbehältersystems sein.

Die Gebläsevorrichtung ist wenigstens teilweise innerhalb des Strömungsraumes angeordnet, wobei der Kühlluft-Kühlflüssigkeits-Wärmeübertrager stromab der Gebläsevorrichtung bezüglich der Hauptströmungsrichtung des Kühlluftstromes angeordnet ist. Die Gebläsevorrichtung kann als Ventilator, insbesondere als Axialventilator, mit einem elektrischen Antrieb ausgebildet sein.

Bei der erfindungsgemäßen Fahrzeugkühlanlage dient das Gebläsegehäuse ausschließlich der Luftführung, sodass eine Reduktion der Materialkosten durch einen zweckmäßigen Materialeinsatz am Gebläsegehäuse ermöglicht wird. Das im Vergleich zum Ausgleichbehältersystem geringere Eigenleergewicht der Einzelausgleichsbehälter erleichtert die Handhabung bei der Fertigung, bei Lackierarbeiten und bei der Endmontage. Somit sind die Einzelbauteile des Ausgleichbehältersystems, insbesondere die Einzelbauteile der Einzelausgleichsbehälter, einfach und kostengünstig zu fertigen. Der Einsatz der Einzelausgleichsbehälter lässt sich unkompliziert an verschiedene Gesamtvolumina anpassen.

Durch die bezüglich der Umfangsrichtung verteilen Einzelausgleichsbehälter ergibt sich für die Fahrzeugkühlanlage ein vorteilhafterer Gesamtschwerpunkt, der bezüglich der Hauptströmungsrichtung näher am Kühlluft-Kühlflüssigkeits-Wärmeübertrager liegt, sodass eine verbesserte mechanische Stabilität bzw. Standfestigkeit erzielt wird. Zusätzlich kann durch die bezüglich der Umfangsrichtung verteilen Einzelausgleichsbehälter ein höheres Aufnahmevolumen bei verbesserten mechanischen Stabilität bzw. Standfestigkeit bereitgestellt werden.

Bei einer vorteilhaften Weiterbildung der erfindungsgemäßen Lösung ist vorgesehen, dass der Kühlluft-Kühlflüssigkeits-Wärmeübertrager quer zur Hauptströmungsrichtung einen Wärmeübertragerquerschnitt aufweist, wobei das Gebläsegehäuse und die Einzelausgleichsbehälter quer zur Hauptströmungsrichtung gemeinsam einen Bauraumquerschnitt aufweisen, der in einer Projektion in der Hauptströmungsrichtung im Wesentlichen innerhalb des Wärmeübertragerquerschnitts liegt. Hierunter kann auch zu verstehen sein, dass der Bauraumquerschnitt in einer Projektion in der Hauptströmungsrichtung im Wesentlichen dem Wärmeübertragerquerschnitt entspricht, insbesondere bezüglich der Querschnittskontur entspricht.

Der Bauraumquerschnitt kann durch eine fiktive Querschnittsbegrenzungskontur definiert sein, die das Gebläsegehäuse und die Einzelausgleichsbehälter in einem Querschnitt quer zur Hauptströmungsrichtung begrenzt bzw. umgrenzt, wobei die fiktive Querschnittsbegrenzungskontur eine minimale Querschnittfläche aufweist. Die fiktive Querschnittsbegrenzungskontur kann der Querschnittskontur des Wärmeübertragerquerschnitts im Wesentlichen entsprechend. Ein Flächenschwerpunkt des Bauraumquerschnittes und ein Flächenschwerpunkt des Wärmeübertragerquerschnitts können bezüglich der Hauptströmungsrichtung fluchtend angeordnet sein.

Hierdurch lässt sich eine besonders kompakte und bauraumoptimierte Ausgestaltung der Fahrzeugkühlanlage erzielen.

Bei einer weiteren vorteilhaften Ausführungsform der erfindungsgemäßen Lösung ist vorgesehen, dass das Gebläsegehäuse eine dem Strömungsraum abgewandte Außenoberfläche aufweist, die in der Umfangsrichtung verteilt und zueinander beabstandet mehrere Außenoberflächenabschnitte aufweist.

Für jeden Einzelausgleichsbehälter ist ein solcher Außenoberflächenabschnitt vorgesehen, an dem der jeweilige Einzelausgleichsbehälter angeordnet ist, wobei der jeweilige Außenoberflächenabschnitt komplementär zu einer Innenoberfläche des jeweiligen Einzelausgleichsbehälters ausgestaltet ist.

Die Innenoberflächen der Einzelausgleichsbehälter könne jeweils als können als ebene und/oder planare Innenoberflächen ausgebildet sein. Die mehrere Außenoberflächenabschnitte können als ebene und/oder planare Außenoberflächenabschnitte ausgebildet sein.

Hierdurch lässt sich eine besonders kompakte und bauraumoptimierte Ausgestaltung der Fahrzeugkühlanlage erzielen.

Bei einer vorteilhaften Weiterbildung der erfindungsgemäßen Lösung ist vorgesehen, dass das Gebläsegehäuse eine dem Strömungsraum abgewandte Außenoberfläche aufweist, wobei die Außenoberfläche mehrere Außenoberflächenabschnitte aufweist.

Die Außenoberflächenabschnitte der Außenoberfläche sind so angeordnet, dass die Außenoberflächenabschnitte in einem Querschnitt senkrecht zur Hauptströmungsrichtung eine Außenbegrenzung in Form eines regelmäßigen konvexen Polygons, insbesondere in Form eines regelmäßigen konvexen Achteckes, oder in Form eines Kreises ausbilden. Das regelmäßige konvexe Polygon kann eine gerade Anzahl an Seitenkanten aufweisen. Das regelmäßige konvexe Polygon kann mehr als vier Seitenkanten aufweisen.

Hierdurch lässt sich eine besonders kompakte und bauraumoptimierte Ausgestaltung der Fahrzeugkühlanlage im Spannungsverhältnis des erforderlichen Volumens des Strömungsraums und des erforderlichen Aufnahmevolumens des Ausgleichbehältersystems erzielen.

Bei einer weiteren vorteilhaften Ausführungsform der erfindungsgemäßen Lösung ist vorgesehen, dass die Außenoberfläche acht Außenoberflächenabschnitte aufweist. Die acht Außenoberflächenabschnitte der Außenoberfläche sind so angeordnet, dass die Außenoberflächenabschnitte in einem Querschnitt senkrecht zur Hauptströmungsrichtung eine Außenbegrenzung in Form eines regelmäßigen konvexen Achteckes ausbilden.

Das Ausgleichbehältersystem weist vier Einzelausgleichsbehälter auf, die so um das Gebläsegehäuse angeordnet sind, dass jeweils ein Einzelausgleichsbehälter wenigstens teilweise einem Außenoberflächenabschnitt gegenüberliegend, insbesondere quer und/oder senkrecht bezüglich der Hauptströmungsrichtung gegenüberliegend, angeordnet ist.

Zwischen, insbesondere bezüglich der Umfangsrichtung, zwei Außenoberflächenabschnitten, denen jeweils ein Einzelausgleichsbehälter gegenüberliegend angeordnet ist, ist jeweils ein Außenoberflächenabschnitt angeordnet, dem wenigstens eine Kühlflüssigkeitsleitung, insbesondere bezüglich der Hauptströmungsrichtung zwei beabstandete Kühlflüssigkeitsleitungen, gegenüberliegend angeordnet ist.

Hierdurch lässt sich eine besonders kompakte und bauraumoptimierte Ausgestaltung der Fahrzeugkühlanlage bei einfacher und kostengünstiger Herstellung erzielen.

Bei einer vorteilhaften Weiterbildung der erfindungsgemäßen Lösung ist vorgesehen, dass das Ausgleichbehältersystem bezüglich des Gebläsegehäuses verschiebbar, insbesondere bezüglich der Hauptströmungsrichtung verschiebbar ausgebildet ist, und/oder dass das Ausgleichbehältersystem unmittelbar auf dem Kühlluft-Kühlflüssigkeits-Wärmeübertrager aufliegend angeordnet ist, und/oder dass das Ausgleichbehältersystem unmittelbar auf einem Zwischengehäuse aufliegend angeordnet ist, welches unmittelbar auf dem Kühlluft-Kühlflüssigkeits-Wärmeübertrager aufliegend angeordnet ist.

Hierdurch kann beispielsweise verhindert werden, dass die Gewichtskraft der Einzelausgleichsbehälter und die Gewichtkraft der in den Einzelausgleichsbehältern aufgenommen Kühlflüssigkeit auf das Gebläsegehäuse übertragen und/oder in das Gebläsegehäuse eingeleitet wird. Somit hat das Gewicht des Ausgleichbehältersystems, insbesondere das Gewicht der im Ausgleichbehältersystem aufgenommenen Kühlflüssigkeit, keinen Einfluss auf die mechanische Ausgestaltung des Gebläsegehäuses, die eine ausreichende mechanische Widerstandfähigkeit des Gebläsegehäuses gewährleistet.

Bei einer weiteren vorteilhaften Ausführungsform der erfindungsgemäßen Lösung ist vorgesehen, dass das Ausgleichbehältersystem einen zylindrischen Einbauraum zur wenigstens teilweisen Aufnahme des Gebläsegehäuses ausbildet, wobei der zylindrische Einbauraum in einem Querschnitt senkrecht zur Hauptströmungsrichtung eine Querschnittsfläche in Form regelmäßigen konvexen Polygons, insbesondere in Form eines regelmäßigen konvexen Achteckes, oder in Form eines Kreises ausbildet.

Der zylindrische Einbauraum kann in einem Querschnitt senkrecht zur Hauptströmungsrichtung eine Ausgestaltung aufweisen, die komplementär zu einer im Querschnitt senkrecht zur Hauptströmungsrichtung betrachteten Außenbegrenzung des Gebläsegehäuses ist.

Hierdurch lässt sich eine besonders kompakte und bauraumoptimierte Ausgestaltung der Fahrzeugkühlanlage erzielen.

Bei einer vorteilhaften Weiterbildung der erfindungsgemäßen Lösung ist vorgesehen, dass ein Einzelausgleichsbehälter des Ausgleichbehältersystems einen Außenteilkörper und einen separat bezüglich des Außenteilkörpers ausgebildeten Innenteilkörper aufweist.

Der Außenteilkörper und der Innenteilkörper sind so miteinander verbunden, dass sie wenigstens einen gegenüber einer Außenumgebung abgegrenzten, insbesondere fluiddicht abgegrenzten, Behälterinnenraum zur Aufnahme einer Kühlflüssigkeit ausbilden, und/oder wobei der Innenteilkörper wenigstens eine Öffnung aufweist, über die der Behälterinnenraum mittels wenigstens einer Kühlflüssigkeitsleitung mit wenigstens einem weiteren Behälterinnenraum eines weiteren Einzelausgleichsbehälters des Ausgleichbehältersystems fluidisch verbindbar ist.

Diese erfindungsgemäße Ausgestaltung kann jeder Einzelausgleichsbehälter des Ausgleichbehältersystems aufweisen.

Der Innenteilkörper, insbesondere ein Teilbereich des Innenteilkörpers, kann die Innenoberfläche des jeweiligen Einzelausgleichsbehälters ausbilden.

Hierdurch wird eine einfache und kostengünstige Fertigung der Einzelausgleichsbehälter bereitgestellt.

Bei einer weiteren vorteilhaften Ausführungsform der erfindungsgemäßen Lösung ist vorgesehen, dass der Innenteilkörper einen Bodenabschnitt, einen Deckelabschnitt, einen ersten Seitenabschnitt und einen zweiten Seitenabschnitt ausbildet, wobei der Bodenabschnitt und der Deckelabschnitt voneinander beabstandet angeordnet sind. Der erste Seitenabschnitt und der zweite Seitenabschnitt sind voneinander beabstandet. Der Bodenabschnitt und der Deckelabschnitt sind über einen Mittelabschnitt des Innenteilkörpers miteinander verbunden, wobei der erste Seitenabschnitt und der zweite Seitenabschnitt über den Mittelabschnitt des Innenteilkörpers miteinander verbunden sind. Der Mittelabschnitt des Innenteilkörpers ist wenigstens teilweise einem Außenoberflächenabschnitt des Gebläsegehäuses gegenüberliegend angeordnet. Der Mittelabschnitt des Innenteilkörpers, insbesondere ein Teilbereich des Mittelabschnittes, kann die Innenoberfläche des jeweiligen Einzelausgleichsbehälters ausbilden.

Es kann vorgesehen sein, dass der Bodenabschnitt und der Deckelabschnitt zueinander parallel ausgerichtet sind, wobei der Bodenabschnitt und der Deckelabschnitt jeweils senkrecht zum Mittelabschnitt ausgerichtet sind, wobei der erste Seitenabschnitt und der zweite Seitenabschnitt zueinander und jeweils zum Mittelabschnitt winkelig ausgerichtet sind, wobei der erste Seitenabschnitt und der zweite Seitenabschnitt jeweils senkrecht zum Bodenabschnitt und zum Deckelabschnitt ausgerichtet sind.

Es kann vorgesehen sein, dass der Bodenabschnitt und der Deckelabschnitt jeweils eine fünfeckige Begrenzungskontur aufweisen, und/oder dass der Außenteilkörper einen ersten Außenabschnitt und einen zweiten Außenabschnitt aufweist, die miteinander verbunden sind, wobei der erste Außenabschnitt zum zweiten Außenabschnitt senkrecht ausgerichtet ist.

Bei einer vorteilhaften Weiterbildung der erfindungsgemäßen Lösung ist vorgesehen, dass der Außenteilkörper und der Innenteilkörper jeweils als Stanz-Biege-Teil, insbesondere aus einem metallischen Blech, ausgebildet sind, und/oder dass der Außenteilkörper und der Innenteilkörper wenigstens abschnittsweise zur Ausbildung des Behälterinnenraums stoffschlüssig miteinander verbunden sind, und/oder dass der Einzelausgleichsbehälter wenigstens eine Trennwand aufweist, um den Behälterinnenraum in mehrere Behälterkammern zu unterteilen.

Die mehreren Behälterkammern des Behälterinnenraumes können fluidisch miteinander, insbesondere über wenigstens eine Öffnung der Trennwand, verbunden sein. Die Behälterkammern können ein im Wesentlichen gleiches, insbesondere ein gleiches, Aufnahmevolumen aufweisen. Die wenigstens eine Trennwand kann in einer Ebene quer und/oder senkrecht zur Hauptströmungsrichtung ausgebildet sein und/oder sich in dieser Ebene im Wesentlichen flächig erstrecken.

Hierdurch wird eine einfache und kostengünstige Fertigung der Einzelausgleichsbehälter bereitgestellt.

Das Ausgleichbehältersystem weist mehrere separat ausgebildete, voneinander beabstandet angeordnete und im Wesentlichen gleichartige Einzelausgleichsbehältern auf, die mittels, insbesondere bezüglich der Einzelausgleichsbehälter separat ausgebildeter, Kühlflüssigkeitsleitungen fluidisch miteinander verbunden sind.

Das Ausgleichbehältersystem kann einen zylindrischen Einbauraum zur wenigstens teilweisen Aufnahme eines Gebläsegehäuses der Fahrzeugkühlanlage ausbilden, wobei der zylindrische Einbauraum in einem Querschnitt senkrecht einer Hauptströmungsrichtung der Fahrzeugkühlanlage eine Querschnittsfläche in Form regelmäßigen konvexen Polygons, insbesondere in Form eines regelmäßigen konvexen Achteckes, oder in Form eines Kreises ausbildet.

Durch die verteilten Einzelausgleichsbehälter kann für die Fahrzeugkühlanlage ein vorteilhafterer Gesamtschwerpunkt ausgebildet werden, der bezüglich der Hauptströmungsrichtung näher am Kühlluft-Kühlflüssigkeits-Wärmeübertrager liegt, sodass eine verbesserte mechanische Stabilität bzw. Standfestigkeit erzielt wird. Zusätzlich kann durch die verteilen Einzelausgleichsbehälter ein höheres Aufnahmevolumen bei verbesserten mechanischen Stabilität bzw. Standfestigkeit bereitgestellt werden.

Bei einer vorteilhaften Weiterbildung der erfindungsgemäßen Lösung ist vorgesehen, dass ein Einzelausgleichsbehälter des Ausgleichbehältersystems einen Außenteilkörper und einen separat bezüglich des Außenteilkörpers ausgebildeten Innenteilkörper aufweist.

Der Außenteilkörper und der Innenteilkörper sind so miteinander verbunden, dass sie wenigstens einen gegenüber einer Außenumgebung abgegrenzten, insbesondere fluiddicht abgegrenzten, Behälterinnenraum zur Aufnahme einer Kühlflüssigkeit ausbilden, und/oder wobei der Innenteilkörper wenigstens eine Öffnung aufweist, über die der Behälterinnenraum mittels wenigstens einer Kühlflüssigkeitsleitung mit wenigstens einem weiteren Behälterinnenraum eines weiteren Einzelausgleichsbehälters des Ausgleichbehältersystems fluidisch verbindbar ist.

Diese erfindungsgemäße Ausgestaltung kann jeder Einzelausgleichsbehälter des Ausgleichbehältersystems aufweisen.

Der Innenteilkörper, insbesondere ein Teilbereich des Innenteilkörpers, kann die Innenoberfläche des jeweiligen Einzelausgleichsbehälters ausbilden.

Hierdurch wird eine einfache und kostengünstige Fertigung der Einzelausgleichsbehälter bereitgestellt.

Bei einer weiteren vorteilhaften Ausführungsform der erfindungsgemäßen Lösung ist vorgesehen, dass der Innenteilkörper einen Bodenabschnitt, einen Deckelabschnitt, einen ersten Seitenabschnitt und einen zweiten Seitenabschnitt ausbildet, wobei der Bodenabschnitt und der Deckelabschnitt voneinander beabstandet angeordnet sind. Der erste Seitenabschnitt und der zweite Seitenabschnitt sind voneinander beabstandet. Der Bodenabschnitt und der Deckelabschnitt sind über einen Mittelabschnitt des Innenteilkörpers miteinander verbunden, wobei der erste Seitenabschnitt und der zweite Seitenabschnitt über den Mittelabschnitt des Innenteilkörpers miteinander verbunden sind. Der Mittelabschnitt des Innenteilkörpers ist wenigstens teilweise einem Außenoberflächenabschnitt des Gebläsegehäuses gegenüberliegend anordbar. Der Mittelabschnitt des Innenteilkörpers, insbesondere ein Teilbereich des Mittelabschnittes, kann die Innenoberfläche des jeweiligen Einzelausgleichsbehälters ausbilden.

Es kann vorgesehen sein, dass der Bodenabschnitt und der Deckelabschnitt jeweils eine fünfeckige Begrenzungskontur aufweisen, und/oder dass der Außenteilkörper einen ersten Außenabschnitt und einen zweiten Außenabschnitt aufweist, die miteinander verbunden sind, wobei der erste Außenabschnitt zum zweiten Außenabschnitt senkrecht ausgerichtet ist.

Bei einer vorteilhaften Weiterbildung der erfindungsgemäßen Lösung ist vorgesehen, dass der Bodenabschnitt und der Deckelabschnitt zueinander parallel ausgerichtet sind, wobei der Bodenabschnitt und der Deckelabschnitt jeweils senkrecht zum Mittelabschnitt ausgerichtet sind, wobei der erste Seitenabschnitt und der zweite Seitenabschnitt zueinander und jeweils zum Mittelabschnitt winkelig ausgerichtet sind, wobei der erste Seitenabschnitt und der zweite Seitenabschnitt jeweils senkrecht zum Bodenabschnitt und zum Deckelabschnitt ausgerichtet sind.

Bei einer weiteren vorteilhaften Ausführungsform der erfindungsgemäßen Lösung ist vorgesehen, dass der Außenteilkörper und der Innenteilkörper jeweils als Stanz-Biege-Teil, insbesondere aus einem metallischen Blech, ausgebildet sind, und/oder dass der Außenteilkörper und der Innenteilkörper wenigstens abschnittsweise zur Ausbildung des Behälterinnenraums stoffschlüssig miteinander verbunden sind, und/oder dass der Einzelausgleichsbehälter wenigstens eine Trennwand aufweist, um den Behälterinnenraum in mehrere Behälterkammern zu unterteilen.

Die mehreren Behälterkammern des Behälterinnenraumes können fluidisch miteinander, insbesondere über wenigstens eine Öffnung der Trennwand, verbunden sein. Die Behälterkammern können ein im Wesentlichen gleiches, insbesondere ein gleiches, Aufnahmevolumen aufweisen. Die wenigstens eine Trennwand kann in einer Ebene quer und/oder senkrecht zur Hauptströmungsrichtung ausgebildet sein und/oder sich in dieser Ebene im Wesentlichen flächig erstrecken.

Hierdurch wird eine einfache und kostengünstige Fertigung der Einzelausgleichsbehälter bereitgestellt.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1: eine perspektivische Ansicht einer erfindungsgemäßen Fahrzeugkühlanlage,
- Fig. 2: eine perspektivische Explosions-Ansicht der Fahrzeugkühlanlage der Fig. 1,
- Fig. 3: eine perspektivische Ansicht eines Teils der Fahrzeugkühlanlage der Fig. 1,
- Fig. 4: eine perspektivische Ansicht eines erfindungsgemäßen Ausgleichbehältersystems,
- Fig. 5: eine perspektivische Explosions-Ansicht eines Einzelausgleichsbehälters des Ausgleichbehältersystems des Fig. 4, und
- Fig. 6: einen schematischen Querschnitt durch eine erfindungsgemäße Fahrzeugkühlanlage.

Die Fig. 1 zeigt eine perspektivische Ansicht einer erfindungsgemäßen Fahrzeugkühlanlage 1, die in der Fig. 2 in einer perspektivischen Explosions-Ansicht dargestellt ist.

Die Fahrzeugkühlanlage 1 umfasst eine Gebläsevorrichtung 2 zur Erzeugung eines Kühlluftstromes entlang einer Hauptströmungsrichtung 3 und ein Gebläsegehäuse 4 zur Strömungsführung des durch die Gebläsevorrichtung 2 erzeugten Kühlluftstromes. Das Gebläsegehäuse 4 bildet einen Strömungsraum 5 aus, den der durch die Gebläsevorrichtung 2 erzeugte Kühlluftstrom durchströmen kann. Herbei ist die Gebläsevorrichtung 2, wie in der Fig. 2 dargestellt, wenigstens teilweise innerhalb des Strömungsraumes 5 angeordnet ist.

Die Fahrzeugkühlanlage 1 umfasst einen vom Kühlluftstrom durchströmbaren Kühlluft-Kühlflüssigkeits-Wärmeübertrager 6 zur Kühlung einer Kühlflüssigkeit, die den Kühlluft-Kühlflüssigkeits-Wärmeübertrager in Form eines Kühlflüssigkeitsstromes fluidisch getrennt vom Kühlluftstrom durchströmen kann.

Die Fahrzeugkühlanlage 1 umfasst ein Ausgleichbehältersystem 7 für die Kühlflüssigkeit, welches separat in der Fig. 4 dargestellt ist und welches mehrere separat ausgebildete Einzelausgleichsbehälter 8 aufweist. In diesem Ausführungsbeispiel weist die Fahrzeugkühlanlage 1 beispielhaft vier Einzelausgleichsbehälter 8a, 8b, 8c und 8d auf.

Beispielhaft ist in der Fig. 5 ein Einzelausgleichsbehälter 8 in einer perspektivischen Explosions-Ansicht dargestellt. Wie aus den Fig. 1 bis 5 hervorgeht, sind die Einzelausgleichsbehälter 8 mittels Kühlflüssigkeitsleitungen 9 fluidisch miteinander verbunden und in einer Umfangsrichtung 37 verteilt und voneinander beabstandet außen am Gebläsegehäuse 4 angeordnet.

Der Kühlluft-Kühlflüssigkeits-Wärmeübertrager 6 kann fluidisch mit einem nicht dargestellten Kühlflüssigkeits-Kreislauf verbunden sein. Hierfür kann der Kühlluft-Kühlflüssigkeits-Wärmeübertrager 6 über zwei Fluidleitungen 32 und 33 mit dem nicht dargestellten Kühlflüssigkeits-Kreislauf fluidisch verbunden sein.

Das Ausgleichbehältersystem 7, insbesondere wenigstens Einzelausgleichsbehälter 8, kann fluidisch mit diesem nicht dargestellten Kühlflüssigkeits-Kreislauf verbunden sein. Hierfür kann das Ausgleichbehältersystem 7, insbesondere wenigstens Einzelausgleichsbehälter 8, über zwei Fluidverbindungsöffnungen 30 und 31 mit dem nicht dargestellten Kühlflüssigkeits-Kreislauf fluidisch verbunden sein.

Der Kühlluft-Kühlflüssigkeits-Wärmeübertrager 6 ist stromab der Gebläsevorrichtung 2 bezüglich der Hauptströmungsrichtung 3 des Kühlluftstromes angeordnet. Stromab des Kühlluft-Kühlflüssigkeits-Wärmeübertragers 6 kann ein Grundgerüst 29 ausgebildet sein, mit dem die Fahrzeugkühlanlage 1 an einem nicht dargestellten Schienenfahrzeug befestigt und/oder angebunden sein kann.

Stromauf des Kühlluft-Kühlflüssigkeits-Wärmeübertragers 6 bezüglich der Hauptströmungsrichtung 3 kann ein Zwischengehäuse 12 ausgebildet sein, auf dem die Einzelausgleichsbehälter 8 angeordnet sein können. Stromauf der Einzelausgleichsbehälter 8 kann eine Abschlussplatte 35 ausgebildet sein, um die Einzelausgleichsbehälter 8 bezüglich des Gebläsegehäuses 4 zu fixieren. Die Abschlussplatte 35 kann eine Aufnahmeöffnung für das Gebläsegehäuses 4 aufweisen, die komplementär zum Querschnitt des Gebläsegehäuses 4 ausgebildet ist.

Die Abschlussplatte 35 kann separat bezüglich der Einzelausgleichsbehälter 8 und/oder bezüglich des Gebläsegehäuses 4 ausgebildet sein. Das Grundgerüst 29 und/oder das Zwischengehäuse 12 können separat bezüglich des Kühlluft-Kühlflüssigkeits-Wärmeübertragers 6 ausgebildet sein.

Stromauf des Gebläsegehäuses 4 bezüglich der Hauptströmungsrichtung 3 kann ein Luftführungskanal 34 ausgebildet sein, der bezüglich des Gebläsegehäuses 4 separat und/oder in Richtung des Gebläsegehäuses 4 verjüngend ausgebildet sein kann. Die Fig. 1 und 2 zeigen die Fahrzeugkühlanlage 1 mit Luftführungskanal 34, wohingegen die Fig. 3 die Fahrzeugkühlanlage 1 ohne Luftführungskanal 34 zeigt.

Innerhalb des Gebläsegehäuses 4 kann eine bezüglich des Gebläsegehäuses 4 und eine bezüglich der Gebläsevorrichtung 2 separat ausgebildete Einströmdüse 36 angeordnet sein, deren strömungsquerschnitt bezüglich der Hauptströmungsrichtung 3 in Richtung der Gebläsevorrichtung 2 abnimmt, insbesondere nichtlinear abnimmt. Die Einströmdüse 36 kann an der Gebläsevorrichtung 2 angeordnet sein.

Das Gebläsegehäuse 4 weist eine dem Strömungsraum 5 abgewandte Außenoberfläche 10 auf, die in der Umfangsrichtung 37 verteilt und zueinander beabstandet mehrere Außenoberflächenabschnitte 11 aufweist, wobei für jeden Einzelausgleichsbehälter 8 ein solcher Außenoberflächenabschnitt 11a, 11b, 11c und 11d vorgesehen ist, an dem der jeweilige Einzelausgleichsbehälter 8 angeordnet ist, wobei der jeweilige Außenoberflächenabschnitt 11a, 11b, 11c und 11d im Wesentlichen komplementär zu einer Innenoberfläche 40a, 40b, 40c und 40d des jeweiligen Einzelausgleichsbehälters 8a, 8b, 8c, 8d ausgebildet ist, wie beispielhaft in der Fig. 6 angedeutet.

In dem Ausführungsbeispiel der Fig. 1 bis Fig. 3 und Fig. 6 weist die Außenoberfläche 10 acht Außenoberflächenabschnitte 11 auf. Hierbei sind die acht Außenoberflächenabschnitte 11 der Außenoberfläche 10 so angeordnet, dass die Außenoberflächenabschnitte 11 in einem Querschnitt senkrecht zur Hauptströmungsrichtung 3 eine Außenbegrenzung in Form eines regelmäßigen konvexen Achteckes ausbilden. Diese Außenbegrenzung ist der Fig. 6 angedeutet.

Das Ausgleichbehältersystem 7 weist vier Einzelausgleichsbehälter 8a, 8b, 8c und 8d auf, die so um das Gebläsegehäuse 2 angeordnet sind, dass jeweils ein Einzelausgleichsbehälter 8a, 8b, 8c und 8d wenigstens teilweise einem Außenoberflächenabschnitt 11a, 11b, 11c und 11d gegenüberliegend angeordnet ist.

Zwischen zwei Außenoberflächenabschnitten 11, denen jeweils ein Einzelausgleichsbehälter 8 gegenüberliegend angeordnet ist, ist jeweils ein Außenoberflächenabschnitt 11 angeordnet, dem wenigstens eine Kühlflüssigkeitsleitung 9, insbesondere bezüglich der Hauptströmungsrichtung 3 zwei beabstandete Kühlflüssigkeitsleitungen 9, gegenüberliegend angeordnet ist.

Die Fig. 5 zeigt eine perspektivische Explosion-Ansicht eines Einzelausgleichsbehälters 8 des Ausgleichbehältersystems 7. Der Einzelausgleichsbehälter 8 weist einen Außenteilkörper 14 und einen separat bezüglich des Außenteilkörpers 14 ausgebildeten Innenteilkörper 15 auf. Der Außenteilkörper 14 und der Innenteilkörper 15 sind so miteinander verbunden/verbindbar, dass sie wenigstens einen gegenüber einer Außenumgebung 16 abgegrenzten Behälterinnenraum 17 zur Aufnahme einer Kühlflüssigkeit ausbilden.

Der Einzelausgleichsbehälter 8 zwei eine Trennwände 26a und 26b auf, um den Behälterinnenraum 17 in mehrere Behälterkammern 27a, 27b und 27c zu unterteilen, die miteinander fluidisch verbunden sein können.

Der Innenteilkörper 15 weist wenigstens eine Öffnung 18 auf, über die der Behälterinnenraum 17 mittels wenigstens einer Kühlflüssigkeitsleitung 9 mit wenigstens einem weiteren Behälterinnenraum 17 eines weiteren Einzelausgleichsbehälters 8 des Ausgleichbehältersystems 7 fluidisch verbindbar ist. In der Öffnung 18 kann eine Stopfbuchse 28 zur Aufnahme der Kühlflüssigkeitsleitung 9 angeordnet sein.

Der Innenteilkörper 15 bildet einen Bodenabschnitt 19, einen Deckelabschnitt 20, einen ersten Seitenabschnitt 21 und einen zweiten Seitenabschnitt 22 aus. Der Bodenabschnitt 19 und der Deckelabschnitt 20 sind voneinander beabstandet angeordnet und über einen Mittelabschnitt 23 des Innenteilkörpers 15 miteinander verbunden. Der erste Seitenabschnitt 21 und der zweite Seitenabschnitt 22 sind voneinander beabstandet über den Mittelabschnitt 23 des Innenteilkörpers 15 miteinander verbunden. Der Mittelabschnitt 23 des Innenteilkörpers 15, insbesondere die vom Mittelabschnitt 23 ausgebildete Innenoberfläche 40,40a, ist wenigstens teilweise einen Außenoberflächenabschnitt 11 des Gebläsegehäuses 4 gegenüberliegend angeordnet.

Der Außenteilkörper 14 weist einen ersten Außenabschnitt 24 und einen zweiten Außenabschnitt 25 auf. Diese Außenabschnitte 24 und 25 können durch einen Biegevorgang im Wesentlichen rechtwinkelig zu ausrichtet sein.

In der Fig. 4 ist gut zu erkennen, dass das Ausgleichbehältersystem 7 einen zylindrischen Einbauraum 13 zur wenigstens teilweisen Aufnahme des Gebläsegehäuses 4 ausbildet, wobei der zylindrische Einbauraum 13 in einem Querschnitt senkrecht zur Hauptströmungsrichtung 3 eine Querschnittsfläche in Form regelmäßigen konvexen Polygons, insbesondere in Form eines regelmäßigen konvexen Achteckes, ausbildet. In einer nicht dargestellten Ausführungsform kann diese Querschnittsfläche in Form eines Kreises ausbildet sein.

Wie in der Fig. 6 schematisch angedeutet, weist der Kühlluft-Kühlflüssigkeits-Wärmeübertrager 6 quer zur Hauptströmungsrichtung 3 einen Wärmeübertragerquerschnitt 38 auf, wobei das Gebläsegehäuse 4 und die Einzelausgleichsbehälter 8 quer zur Hauptströmungsrichtung 3 gemeinsam einen Bauraumquerschnitt 39 aufweisen, der in einer Projektion (die in der Fig. 6 dargestellt ist) in der Hauptströmungsrichtung 3 im Wesentlichen innerhalb des Wärmeübertragerquerschnitts 38 liegt.

## Patentansprüche

1. Fahrzeugkühlanlage (1), insbesondere für ein Schienenfahrzeug,
- mit einer Gebläsevorrichtung (2) zur Erzeugung eines Kühlluftstromes entlang einer Hauptströmungsrichtung (3),
- mit einem Gebläsegehäuse (4) zur Strömungsführung des durch die Gebläsevorrichtung (2) erzeugten Kühlluftstromes,
- mit einem vom Gebläsegehäuse (4) ausgebildeten Strömungsraum (5), den der durch die Gebläsevorrichtung (2) erzeugte Kühlluftstrom durchströmen kann,
- mit einem vom Kühlluftstrom durchströmbaren Kühlluft-Kühlflüssigkeits-Wärmeübertrager (6) zur Kühlung einer Kühlflüssigkeit, die den Kühlluft-Kühlflüssigkeits-Wärmeübertrager in Form eines Kühlflüssigkeitsstromes fluidisch getrennt vom Kühlluftstrom durchströmen kann,
- mit einem Ausgleichbehältersystem (7) für die Kühlflüssigkeit,
- wobei die Gebläsevorrichtung (2) wenigstens teilweise innerhalb des Strömungsraumes (5) angeordnet ist,
- wobei der Kühlluft-Kühlflüssigkeits-Wärmeübertrager (6) stromab der Gebläsevorrichtung (2) bezüglich der Hauptströmungsrichtung (3) des Kühlluftstromes angeordnet ist,
**dadurch gekennzeichnet, dass**
das Ausgleichbehältersystem (7) mehrere separat ausgebildete Einzelausgleichsbehälter (8) aufweist, die mittels Kühlflüssigkeitsleitungen (9) fluidisch miteinander verbunden sind und die in einer Umfangsrichtung (37) verteilt und voneinander beabstandet außen am Gebläsegehäuse (4) angeordnet sind.

2. Fahrzeugkühlanlage (1) nach Anspruch1,
**dadurch gekennzeichnet,**
- **dass** der Kühlluft-Kühlflüssigkeits-Wärmeübertrager (6) quer zur Hauptströmungsrichtung (3) einen Wärmeübertragerquerschnitt (38) aufweist,
- **dass** das Gebläsegehäuse (4) und die Einzelausgleichsbehälter (8) quer zur Hauptströmungsrichtung (3) gemeinsam einen Bauraumquerschnitt (39) aufweisen, der in einer Projektion in der Hauptströmungsrichtung (3) im Wesentlichen innerhalb des Wärmeübertragerquerschnitts (38) liegt.

3. Fahrzeugkühlanlage (1) nach Anspruch 1 oder 2,
**dadurch gekennzeichnet,**
- **dass** das Gebläsegehäuse (4) eine dem Strömungsraum (5) abgewandte Außenoberfläche (10) aufweist, die in der Umfangsrichtung (37) verteilt und zueinander beabstandet mehrere Außenoberflächenabschnitte (11) aufweist,
- **dass** für jeden Einzelausgleichsbehälter (8) ein solcher Außenoberflächenabschnitt (11) vorgesehen ist, an dem der jeweilige Einzelausgleichsbehälter (8) angeordnet ist,
- **dass** der jeweilige Außenoberflächenabschnitt (11) komplementär zu einer Innenoberfläche (40) des jeweiligen Einzelausgleichsbehälters (8) ausgestaltet ist.

4. Fahrzeugkühlanlage (1) nach einem der vorangehenden Ansprüche,
**dadurch gekennzeichnet,**
- **dass** das Gebläsegehäuse (4) eine dem Strömungsraum (5) abgewandte Außenoberfläche (10) aufweist,
- **dass** die Außenoberfläche (10) mehrere Außenoberflächenabschnitte (11) aufweist,
- **dass** die Außenoberflächenabschnitte (11) der Außenoberfläche (10) so angeordnet sind, dass die Außenoberflächenabschnitte (11) in einem Querschnitt senkrecht zur Hauptströmungsrichtung (3) eine Außenbegrenzung in Form eines regelmäßigen konvexen Polygons, insbesondere in Form eines regelmäßigen konvexen Achteckes, oder in Form eines Kreises ausbilden.

5. Fahrzeugkühlanlage (1) nach Anspruch 3 oder 4,
**dadurch gekennzeichnet,**
- **dass** die Außenoberfläche (10) acht Außenoberflächenabschnitte (11) aufweist,
- wobei die acht Außenoberflächenabschnitte (11) der Außenoberfläche (10) so angeordnet sind, dass die Außenoberflächenabschnitte (11) in einem Querschnitt senkrecht zur Hauptströmungsrichtung (3) eine Außenbegrenzung in Form eines regelmäßigen konvexen Achteckes ausbilden,
- wobei das Ausgleichbehältersystem (7) vier Einzelausgleichsbehälter (8) aufweist, die so um das Gebläsegehäuse (2) angeordnet sind, dass jeweils ein Einzelausgleichsbehälter (8) wenigstens teilweise einem Außenoberflächenabschnitt (11) gegenüberliegend angeordnet ist,
- wobei zwischen zwei Außenoberflächenabschnitten (11), denen jeweils ein Einzelausgleichsbehälter (8) gegenüberliegend angeordnet ist, jeweils ein Außenoberflächenabschnitt (11) angeordnet ist, dem wenigstens eine Kühlflüssigkeitsleitung (9), insbesondere bezüglich der Hauptströmungsrichtung (3) zwei beabstandete Kühlflüssigkeitsleitungen (9), gegenüberliegend angeordnet ist.

6. Fahrzeugkühlanlage (1) nach einem der vorangehenden Ansprüche,
**dadurch gekennzeichnet,**
- **dass** das Ausgleichbehältersystem (7) bezüglich des Gebläsegehäuses (4) verschiebbar, insbesondere bezüglich der Hauptströmungsrichtung (3) verschiebbar ausgebildet ist, und/oder
- **dass** das Ausgleichbehältersystem (7) unmittelbar auf dem Kühlluft-Kühlflüssigkeits-Wärmeübertrager (6) aufliegend angeordnet ist, und/oder
- **dass** das Ausgleichbehältersystem (7) unmittelbar auf einem Zwischengehäuse (12) aufliegend angeordnet ist, welches unmittelbar auf dem Kühlluft-Kühlflüssigkeits-Wärmeübertrager (6) aufliegend angeordnet ist.

7. Fahrzeugkühlanlage (1) nach einem der vorangehenden Ansprüche,
**dadurch gekennzeichnet,**
- **dass** das Ausgleichbehältersystem (7) einen zylindrischen Einbauraum (13) zur wenigstens teilweisen Aufnahme des Gebläsegehäuses (4) ausbildet,
- wobei der zylindrische Einbauraum (13) in einem Querschnitt senkrecht zur Hauptströmungsrichtung (3) eine Querschnittsfläche in Form regelmäßigen konvexen Polygons, insbesondere in Form eines regelmäßigen konvexen Achteckes, oder in Form eines Kreises ausbildet.

8. Fahrzeugkühlanlage (1) nach einem der vorangehenden Ansprüche,
**dadurch gekennzeichnet,**
- **dass** ein Einzelausgleichsbehälter (8) des Ausgleichbehältersystems (7) einen Außenteilkörper (14) und einen separat bezüglich des Außenteilkörpers (14) ausgebildeten Innenteilkörper (15) aufweist, und
- wobei der Außenteilkörper (14) und der Innenteilkörper (15) so miteinander verbunden sind, dass sie wenigstens einen gegenüber einer Außenumgebung (16) abgegrenzten Behälterinnenraum (17) zur Aufnahme einer Kühlflüssigkeit ausbilden, und/oder
- wobei der Innenteilkörper (15) wenigstens eine Öffnung (18) aufweist, über die der Behälterinnenraum (17) mittels wenigstens einer Kühlflüssigkeitsleitung (9) mit wenigstens einem weiteren Behälterinnenraum (17) eines weiteren Einzelausgleichsbehälters (8) des Ausgleichbehältersystems (7) fluidisch verbindbar ist.

9. Fahrzeugkühlanlage (1) nach Anspruch 8,
**dadurch gekennzeichnet,**
- **dass** der Innenteilkörper (15) einen Bodenabschnitt (19), einen Deckelabschnitt (20), einen ersten Seitenabschnitt (21) und einen zweiten Seitenabschnitt (22) ausbildet,
- wobei der Bodenabschnitt (19) und der Deckelabschnitt (20) voneinander beabstandet angeordnet sind,
- wobei der erste Seitenabschnitt (21) und der zweite Seitenabschnitt (22) voneinander beabstandet sind,
- wobei der Bodenabschnitt (19) und der Deckelabschnitt (20) über einen Mittelabschnitt (23) des Innenteilkörpers (15) miteinander verbunden sind,
- wobei der erste Seitenabschnitt (21) und der zweite Seitenabschnitt (22) über den Mittelabschnitt (23) des Innenteilkörpers (15) miteinander verbunden sind,
- wobei der Mittelabschnitt (23) des Innenteilkörpers (15) wenigstens teilweise einem Außenoberflächenabschnitt (11) des Gebläsegehäuses (4) gegenüberliegend angeordnet ist.

10. Fahrzeugkühlanlage (1) nach Anspruch 8 oder 9,
**dadurch gekennzeichnet,**
- **dass** der Außenteilkörper (14) und der Innenteilkörper (15) jeweils als Stanz-Biege-Teil, insbesondere aus einem metallischen Blech, ausgebildet sind, und/oder
- **dass** der Außenteilkörper (14) und der Innenteilkörper (15) wenigstens abschnittsweise zur Ausbildung des Behälterinnenraums (17) stoffschlüssig miteinander verbunden sind, und/oder
- **dass** der Einzelausgleichsbehälter (8) wenigstens eine Trennwand (26) aufweist, um den Behälterinnenraum (17) in mehrere Behälterkammern (27) zu unterteilen.

## Claims

1. Vehicle cooling system (1), in particular for a railway vehicle,
- with a fan device (2) for generating a cooling air flow in a main flow direction (3),
- with a fan housing (4) for guiding the flow of cooling air generated by the fan device (2),
- with a flow chamber (5) formed by the fan housing (4) through which the cooling air flow generated by the fan device (2) can flow,
- with a cooling air/cooling fluid heat exchanger (6), through which the cooling air flow can flow, for cooling a cooling fluid which can flow through the cooling air/cooling fluid heat exchanger in the form of a cooling fluid flow in a manner fluidically separated from the cooling air flow,
- with an equalizing tank system (7) for the cooling fluid,
- wherein the fan device (2) is arranged at least partially inside the flow chamber (5),
- wherein the cooling air/cooling fluid heat exchanger (6) is arranged downstream of the fan device (2) with respect to the main flow direction (3) of the cooling air flow.
**characterized in that**
the equalizing tank system (7) has multiple separately formed individual equalizing tanks (8) which are fluidically connected to one another by means of cooling fluid lines (9) and which are arranged to be distributed in a circumferential direction (37) and spaced apart from one another on the outer side of the fan housing (4).

2. Vehicle cooling system (1) according to claim 1,
**characterized in that**
- the cooling air/cooling fluid heat exchanger (6) has a heat exchanger cross-section (38) transversely to the main flow direction (3),
- **in that** the fan housing (4) and the individual equalizing tanks (8) have a common installation space cross-section (39) transversely to the main flow direction (3) which, in a projection in the main flow direction (3), is substantially within the heat exchanger cross-section (38).

3. Vehicle cooling system (1) according to claim 1 or 2,
**characterized in that**
- the fan housing (4) has an outer surface (10) which faces away from the flow space (5) and which has multiple outer surface sections (11) in a manner distributed in the circumferential direction (37) and spaced apart from each other,
- **in that** for each individual equalizing tank (8) such an outer surface section (11) on which the respective individual equalizing tank (8) is arranged is provided,
- **in that** the respective outer surface section (11) is configured to complement an inner surface (40) of the respective individual equalizing tank (8).

4. Vehicle cooling system (1) according to any one of the preceding claims,
**characterized in that**
- the fan housing (4) has an outer surface (10) facing away from the flow chamber (5),
- **in that** the outer surface (10) has multiple outer surface sections (11),
- **in that** the outer surface sections (11) of the outer surface (10) are arranged so that the outer surface sections (11) form an external boundary in a cross-section perpendicular to the main flow direction (3) in the form of a regular convex polygon, in particular in the form of a regular convex octagon, or in the form of a circle.

5. Vehicle cooling system (1) according to claim 3 or 4,
**characterized in that**
- the outer surface (10) has eight outer surface sections (11),
- wherein the eight outer surface sections (11) of the outer surface (10) are arranged so that the outer surface sections (11) form an external boundary in a cross-section perpendicular to the main flow direction (3) in the form of a regular convex octagon,
- wherein the equalizing tank system (7) has four individual equalizing tanks (8) which are arranged around the fan housing (2) in such a manner that in each case an individual equalizing tank (8) is arranged at least partially opposite an outer surface section (11),
- wherein between two outer surface sections (11) opposite which an individual equalizing tank (8) is arranged in each case, there is arranged in each case an outer surface section (11) opposite which at least one cooling fluid line (9), in particular with respect to the main flow direction (3) two spaced-apart cooling fluid lines (9), is/are arranged.

6. Vehicle cooling system (1) according to any one of the preceding claims,
**characterized in that**
- the equalizing tank system (7) is constructed to be able to be displaced with respect to the fan housing (4), in particular displaced with respect to the main flow direction (3), and/or
- **in that** the equalizing tank system (7) is arranged to rest directly on the cooling air/cooling fluid heat exchanger (6) and/or
- **in that** the equalizing tank system (7) is arranged to rest directly on an intermediate housing (12) which is arranged to rest directly on the cooling air/cooling fluid heat exchanger (6).

7. Vehicle cooling system (1) according to any one of the preceding claims,
**characterized in that**
- the equalizing tank system (7) forms a cylindrical installation space (13) for at least partially accommodating the fan housing (4),
- wherein the cylindrical installation space (13) forms a cross-sectional area in the form of a regular convex polygon, in particular in the form of a regular convex octagon, or in the form of a circle, in a cross-section perpendicular to the main flow direction (3).

8. Vehicle cooling system (1) according to any one of the preceding claims,
**characterized in that**
- an individual equalizing tank (8) of the equalizing tank system (7) has an outer part-member (14) and an inner part-member (15) which is constructed separately with respect to the outer part-member (14), and
- wherein the outer part-member (14) and the inner part-member (15) are connected to each other in such a manner that they form at least one tank interior (17) which is delimited with respect to an external environment (16) for receiving a cooling fluid, and/or
- wherein the inner part-member (15) has at least one opening (18), via which the tank interior (17) can be fluidically connected by means of at least one cooling fluid line (9) to at least one additional tank interior (17) of another individual equalizing tank (8) of the equalizing tank system (7).

9. Vehicle cooling system (1) according to claim 8,
**characterized in that**
- the inner part-member (15) forms a base section (19), a cover section (20), a first side section (21) and a second side section (22),
- wherein the base section (19) and the cover section (20) are arranged spaced apart from each other,
- wherein the first side section (21) and the second side section (22) are spaced apart from each other,
- wherein the base section (19) and the cover section (20) are connected to each other by means of a central section (23) of the inner part-member (15),
- wherein the first side section (21) and the second side section (22) are connected to each other by means of the central section (23) of the inner part-member (15),
- wherein the central section (23) of the inner part-member (15) is arranged at least partially opposite an outer surface section (11) of the fan housing (4).

10. Vehicle cooling system (1) according to claim 8 or 9,
**characterized in that**
- the outer part-member (14) and the inner part-member (15) are in each case in the form of a punched/bent component, in particular from a metal sheet, and/or
- **in that** the outer part-body (14) and the inner part-body (15) are at least partially connected to each other in a materially engaging manner to form the tank interior (17), and/or
- **in that** the individual equalizing tank (8) has at least one partition wall (26) in order to sub-divide the tank interior (17) into multiple tank chambers (27).

## Revendications

1. Installation de refroidissement de véhicule (1), en particulier pour un véhicule ferroviaire,
- avec un dispositif de soufflerie (2) pour produire un flux d'air de refroidissement le long d'un sens d'écoulement principal (3),
- avec un carter de soufflerie (4) pour guider l'écoulement du flux d'air de refroidissement produit par le dispositif de soufflerie (2),
- avec un espace d'écoulement (5) formé par le carter de soufflerie (4) que le flux d'air de refroidissement produit par le dispositif de soufflerie (2) peut traverser,
- avec un échangeur de chaleur liquide de refroidissement-air de refroidissement (6) pouvant être traversé par le flux d'air de refroidissement pour le refroidissement d'un liquide de refroidissement qui peut traverser l'échangeur de chaleur liquide de refroidissement-air de refroidissement sous la forme d'un flux de liquide de refroidissement séparément fluidiquement du flux d'air de refroidissement,
- avec un système de réservoir de compensation (7) pour le liquide de refroidissement,
- dans lequel le dispositif de soufflerie (2) est disposé au moins partiellement à l'intérieur de l'espace d'écoulement (5),
- dans lequel l'échangeur de chaleur liquide de refroidissement-air de refroidissement (6) est agencé en aval du dispositif de soufflerie (2) par rapport au sens d'écoulement principal (3) du flux d'air de refroidissement,
**caractérisée en ce que**
le système de réservoir de compensation (7) présente plusieurs réservoirs de compensation individuels (8) formés séparément qui sont reliés entre eux de manière fluidique au moyen de conduites de liquide de refroidissement (9) et qui sont agencés répartis dans un sens périphérique (37) et espacés les uns des autres à l'extérieur au niveau du boîtier de soufflerie (4).

2. Installation de refroidissement de véhicule (1) selon la revendication 1,
**caractérisée en ce que**
- l'échangeur de chaleur air de refroidissement-liquide de refroidissement (6) présente une section transversale d'échangeur de chaleur (38) transversalement au sens d'écoulement principal (3),
- le boîtier de soufflerie (4) et les réservoirs de compensation individuels (8) présentent transversalement au sens d'écoulement principal (3) ensemble une section transversale d'espace de montage (39) qui se trouve dans une projection dans le sens d'écoulement principal (3) sensiblement à l'intérieur de la section transversale d'échangeur de chaleur (38).

3. Installation de refroidissement de véhicule (1) selon la revendication 1 ou 2,
**caractérisée en ce que**
- le boîtier de soufflerie (4) présente une surface extérieure (10) éloignée de l'espace d'écoulement (5) qui présente plusieurs sections de surface extérieure (11) réparties dans le sens périphérique (37) et espacées les unes des autres,
- pour chaque réservoir de compensation individuel (8), une telle section de surface extérieure (11) est prévue, au niveau de laquelle est agencé le réservoir de compensation individuel (8),
- la section de surface extérieure (11) respective est configurée de manière complémentaire à une surface intérieure (40) du réservoir de compensation individuel (8) respectif.

4. Installation de refroidissement de véhicule (1) selon l'une quelconque des revendications précédentes,
**caractérisée en ce que**
- le boîtier de soufflerie (4) présente une surface extérieure (10) éloignée de l'espace d'écoulement (5),
- la surface extérieure (10) présente plusieurs sections de surface extérieure (11),
- les sections de surface extérieure (11) de la surface extérieure (10) sont agencées de sorte que les sections de surface extérieure (11) forment dans une section transversale perpendiculairement au sens d'écoulement principal (3) une délimitation extérieure sous la forme d'un polygone convexe régulier, en particulier sous la forme d'un octogone convexe régulier, ou sous la forme d'un cercle.

5. Installation de refroidissement de véhicule (1) selon la revendication 3 ou 4,
**caractérisée en ce que**
- la surface extérieure (10) présente huit sections de surface extérieure (11),
- dans laquelle les huit sections de surface extérieure (11) de la surface extérieure (10) sont agencées de sorte que les sections de surface extérieure (11) forment dans une section transversale perpendiculairement au sens d'écoulement principal (3) une délimitation extérieure sous la forme d'un octogone convexe régulier,
- dans laquelle le système de réservoir de compensation (7) présente quatre réservoirs de compensation individuels (8) qui sont agencés autour du boîtier de soufflerie (2) de sorte que respectivement un réservoir de compensation individuel (8) soit agencé au moins partiellement à l'opposé d'une section de surface extérieure (11),
- dans laquelle entre deux sections de surface extérieure (11), à l'opposé desquelles est agencé respectivement un réservoir de compensation individuel (8), respectivement une section de surface extérieure (11) est agencée, à l'opposé de laquelle au moins une conduite de liquide de refroidissement (9), en particulier par rapport au sens d'écoulement principal (3) deux conduites de liquide de refroidissement (9) espacées sont agencées.

6. Installation de refroidissement de véhicule (1) selon l'une quelconque des revendications précédentes,
**caractérisée en ce que**
- le système de réservoir de compensation (7) est formé de manière mobile par rapport au carter de soufflerie (4), en particulier mobile par rapport au sens d'écoulement principal (3) et/ou
- le système de réservoir de compensation (7) est agencé reposant directement sur l'échangeur de chaleur air de refroidissement-liquide de refroidissement (6) et/ou
- le système de réservoir de compensation (7) est agencé reposant directement sur un boîtier intermédiaire (12) qui est agencé reposant directement sur l'échangeur de chaleur air de refroidissement-liquide de refroidissement (6).

7. Installation de refroidissement de véhicule (1) selon l'une quelconque des revendications précédentes,
**caractérisée en ce que**
- le système de réservoir de compensation (7) forme un espace de montage (13) cylindrique pour la réception au moins partielle du carter de soufflerie (4),
- dans laquelle l'espace de montage cylindrique (13) forme dans une section transversale perpendiculairement au sens d'écoulement principal (3) une aire de section sous la forme d'un polygone convexe régulier, en particulier sous la forme d'un octogone convexe régulier ou sous la forme d'un cercle.

8. Installation de refroidissement de véhicule (1) selon l'une quelconque des revendications précédentes,
**caractérisée en ce que**
- un réservoir de compensation individuel (8) du système de réservoir de compensation (7) présente un corps partiel extérieur (14) et un corps partiel intérieur (15) formé séparément par rapport au corps partiel extérieur (14) et
- dans laquelle le corps partiel extérieur (14) et le corps partiel intérieur (15) sont reliés entre eux de sorte qu'ils forment au moins un espace intérieur de réservoir (17) délimité par rapport à un environnement extérieur (16) pour la réception d'un liquide de refroidissement et/ou
- dans laquelle le corps partiel intérieur (15) présente au moins une ouverture (18), par le biais de laquelle l'espace intérieur de réservoir (17) peut être relié fluidiquement au moyen d'au moins une conduite de liquide de refroidissement (9) à au moins un autre espace intérieur de réservoir (17) d'un autre réservoir de compensation individuel (8) du système de réservoir de compensation (7).

9. Installation de refroidissement de véhicule (1) selon la revendication 8,
**caractérisée en ce que**
- le corps partiel intérieur (15) forme une section de fond (19), une section de couvercle (20), une première section latérale (21) et une seconde section latérale (22),
- dans laquelle la section de fond (19) et la section de couvercle (20) sont agencées à distance l'une de l'autre,
- dans laquelle la première section latérale (21) et la seconde section latérale (22) sont espacées l'une de l'autre,
- dans laquelle la section de fond (19) et la section de couvercle (20) sont reliées entre elles par le biais d'une section médiane (23) du corps partiel intérieur (15),
- dans laquelle la première section latérale (21) et la seconde section latérale (22) sont reliées entre elles par le biais de la section médiane (23) du corps partiel intérieur (15),
- dans laquelle la section médiane (23) du corps partiel intérieur (15) est agencée au moins partiellement à l'opposé d'une section de surface extérieure (11) du carter de soufflerie (4).

10. Installation de refroidissement de véhicule (1) selon la revendication 8 ou 9,
**caractérisée en ce que**
- le corps partiel extérieur (14) et le corps partiel intérieur (15) sont formés respectivement comme pièce pressée et pliée, en particulier en une tôle métallique et/ou
- le corps partiel extérieur (14) et le corps partiel intérieur (15) sont reliés entre eux par matière au moins par sections pour la formation de l'espace intérieur de réservoir (17) et/ou
- le réservoir de compensation individuel (8) présente au moins une paroi de séparation (26) afin de séparer l'espace intérieur de réservoir (17) en plusieurs chambres de réservoir (27).
